# FASCICULE DE BREVET EUROPEEN

(11) **EP 0 403 910 B1**
(45) Date de publication et mention de la délivrance du brevet: **19.07.1995**
(21) Numéro de dépôt: 90110997.5
(22) Date de dépôt: 11.06.1990
(51) Int. Cl.: H01Q 5/01, H01Q 9/04

(54) **Elément rayonnant diplexant**
Strahlendes, diplexes Element
Radiating, diplexing element

(30) Priorité: 20.06.1989 FR 8908190
(43) Date de publication de la demande: 27.12.1990
(73) Titulaire: ALCATEL ESPACE, F-92407 Courbevoie Cédex (FR)
(72) Inventeur: Dusseux, Thierry, F-31170 Tournefeuille (FR); Gomez-Henry, Michel, F-31200 Toulouse (FR)
(74) Mandataire: Weinmiller, Jürgen

(56) Documents cités:
- EP-A- 0 188 087
- EP-A- 0 271 458
- EP-A- 0 375 415
- US-A- 4 089 003
- US-A- 4 138 684
- IEEE TRANSACTIONS ON ANTENNAS & PROPAGATION AP-35,no. 11, novembre 1987, pages 1281-1285; DAHELE et al.:"Dual-Frequency Stacked Annular- Ring Microstrip Antenna"

## Description

L'invention se rapporte à un élément rayonnant diplexant.

Un tel élément rayonnant fonctionne simultanément dans deux bandes de fréquences, qui peuvent en particulier être proches et peuvent générer dans chaque bande de fréquence deux polarisations orthogonales : linéaires ou circulaires.

L'intérêt d'un tel élement est qu'il présente de bonnes performances de séparation des signaux d'une bande de fréquence par rapport à l'autre, en particulier lorsque ces bandes sont proches.

Il peut également être utilisé dans tout élément en guide d'onde nécessitant un fonctionnement à deux fréquences séparées et une excitation compacte à partir d'une alimentation en ligne TEM (par exemple : ligne coaxiale, triplaque ou microruban).

Les systèmes de l'art connu, permettant un fonctionnement à deux fréquences, nécessitent généralement :
. soit un élément rayonnant large bande et un système de filtres diplexeurs assurant la réjection d'une bande de fréquence sur l'autre ;
. soit la superposition de deux types d'éléments rayonnants fonctionnant chacun dans sa bande de fréquence. Les couplages entre les éléments sont d'autant plus faibles que les zones rayonnantes de ces éléments sont éloignées l'une de l'autre. Il est donc difficile d'améliorer ceux-ci, sans accroître les dimensions de l'un des deux éléments rayonnants.

Dans ce dernier cas, il en résulte une différence entre surfaces rayonnantes équivalentes, mal adaptées à une antenne à échantillonnage par exemple.

Il est connu par le document IEEE Trans. AP-35 (1987) Nov. No 11, pp.1281-85, DAHLE et al., intitulé : "Dual Frequency Stacked Annular Ring Microstrip Antenna" un dispositif de l'art antérieur, comprenant deux anneaux circulaires, de géométries identiques, superposés au-dessus d'un plan de masse. La réponse en fréquence du dispositif, et notamment la séparation des deux fréquences résonantes, peut être altérée en jouant sur l'espace entre les anneaux. L'anneau supérieur est alimenté par un accès coaxial, dont le conducteur central est connecté à l'anneau tandis que le conducteur externe est connecté au plan de masse. L'anneau inférieur est couplé uniquement par des champs de fuite ("fringing field" en anglais).

Il est connu par le document US-A-4 089 003 de Conroy, un dispositif d'antenne multifréquence réalisé en technologie microruban. Le dispositif selon ce document comprend trois disques électriquement conducteurs, superposés et séparés par des plans diélectriques. Un premier disque sert de plan de masse pour un deuxième disque, formant une première antenne microruban ayant une première fréquence résonante. Cette première antenne est alimentée par un premier accès coaxial dont le conducteur central est connecté audit deuxième disque, tandis que le conducteur externe est connecté au premier disque faisant plan de masse. Ledit deuxième disque sert également de plan de masse pour le troisième disque, formant une deuxième antenne microruban ayant une deuxième fréquence résonante. Cette deuxième antenne est alimentée par un deuxième accès coaxial dont le conducteur central traverse les premier et deuxième disques, disposé sur un plan de champ électrique nul de ladite première antenne, et sur un diamètre orthogonal au diamètre sur lequel ledit premier accès coaxial est disposé, tandis que le conducteur externe est connecté au premier disque faisant plan de masse pour l'ensemble.

L'invention a pour objet de pallier ces différents inconvénients.

Elle propose propose à cet effet un dispositif rayonnant diplexant, comprenant au moins deux éléments rayonnants, au moins deux séparateurs diélectriques, et un plan réflecteur, ledit dispositif étant réalisé par empilage de ces éléments dans l'ordre suivant :
un premier élément rayonnant constitué par un seul élément électriquement conducteur ;
un premier séparateur diélectrique ;
un deuxième élément rayonnant ;
un deuxième séparateur diélectrique ;
ledit plan réflecteur ;
ledit dispositif comprenant en outre des moyens d'alimentation desdits éléments rayonnants ; **caractérisé** en ce que ledit deuxième élément rayonnant est une fente définie par deux éléments électriquement conducteurs dont l'un entoure l'autre pour définir une fente entre les deux ; ladite fente étant alimentée par au moins une ligne de transmission ; et en ce que lors de l'excitation desdits éléments rayonnants, deux courants électriques rayonnants circulent dans ledit premier élément rayonnant, espacés l'un de l'autre, et deux courants magnétiques rayonnants circulent dans ledit deuxième élément rayonnant, espacés l'un de l'autre ; de manière à minimiser le couplage entre les deux éléments rayonnants résonnants.

Avantageusement l'élément rayonnant selon l'invention comprend un premier élément rayonnant ayant la forme d'une bague annulaire constituée d'un ruban conducteur de forme circulaire, et un élément rayonnant en forme de fente annulaire constituée d'un conducteur faisant plan de masse supérieur, d'un disque conducteur et d'un plan réflecteur rendant le rayonnement de la fente unidirectionnel ; un premier espaceur par exemple de nature diélectrique séparant le premier et le second éléments rayonnants et un second espaceur par exemple de nature diélectrique séparant le second élément rayonnant de son plan réflecteur.

Un tel élément rayonnant présente les avantages suivants :
- il est extrêmement compact ; la polarisation circulaire est ici directement générée à partir d'une ligne TEM pour les deux bandes de fréquence sur une longueur inférieure à un quart de longueur d'onde,
- il peut être muni entièrement d'accès arrières longitudinaux, ce qui permet de coupler ces accès, sans câbles coaxiaux supplémentaires, à un répartiteur de puissance TEM émission et/ou réception parallèle à la direction de rayonnement maximum, endroit où peuvent être également implantés les coupleurs hybrides de mise en quadrature,
- le couplage d'un élément sur l'autre est réduit par le choix des éléments rayonnants utilisés,
- dans le cas où le dispositif est utilisé pour l'excitation d'un guide d'onde alimenté en mode fondamental, les surfaces rayonnantes équivalentes sont identiques dans les deux bandes de fréquences.

Les caractéristiques et avantages de l'invention ressortiront d'ailleurs de la description qui va suivre, à titre d'exemple non limitatif, en référence aux figures annexées sur lesquelles :
- les figures 1, 2 et 3 illustrent, schématiquement, respectivement une vue en coupe longitudinale, une vue en coupe transversale suivant le plan II-II représenté à la figure 1, et une vue en coupe transversale suivant le plan III-III d'une réalisation de l'élément rayonnant diplexant de l'invention.
- les figures 4 et 5 illustrent respectivement une vue en coupe longitudinale et une vue en coupe transversale d'une autre réalisation de l'élément rayonnant diplexant de l'invention ;
- les figure 6 et 7 sont des vues explicatives du fonctionnement de l'élément rayonnant diplexant selon l'invention ;
- les figures 8 et 9 illustrent une coupe longitudinale d'une variante de réalisation de l'élément rayonnant diplexant selon l'invention et une vue explicative de son fonctionnement ;
- les figures 10, 11 et 12 illustrent plusieurs variantes de réalisation de l'élément rayonnant diplexant selon l'invention.

L'élément rayonnant diplexant de l'invention, tel que représenté aux figures 1, 2 et 3, est constitué par deux éléments rayonnants résonnants 10 et 11.

Le premier élément rayonnant et résonnant 10 peut être une bague annulaire ("annular ring" en anglo-saxon), constituée d'un ruban conducteur de forme circulaire, par exemple. Cet élément, fonctionnant sur le mode fondamental TM11, la circonférence moyenne du ruban est alors proche d'une longueur d'onde. Le ruban métallique peut être obtenu par gravure chimique. Un espaceur de nature diélectrique 12 le sépare alors des conducteurs métalliques 13 et 14. Ces deux conducteurs 13 et 14 sont concentriques, le premier 13 ayant la forme d'un disque, le second la forme d'une couronne extérieure au premier. La source hyperfréquence alimentant l'antenne 10 est connectée à un, deux ou quatre accès déduits les uns des autres par une rotation de 90 degrés. La ou les connections peuvent être de nature coaxiale 15 et 16, ou de type ligne microruban gravée sur le substrat 12 ou toute autre technique de l'homme de l'art pour alimenter l'antenne 10.

Le second élément rayonnant et résonnant 17 est une fente annulaire ("annular slot" en anglo-saxon), constitué du conducteur 14 faisant plan de masse supérieur, du disque conducteur 13 et d'un plan réflecteur 18 rendant le rayonnement de la fente unidirectionnel. L'espacement entre les conducteurs 13 et 14 forme ladite fente annulaire 17. Les conducteurs 13, 14 et 18 peuvent être obtenus par gravure chimique sur un substrat disposé dans l'espacement 22, par exemple.

L'alimentation de l'antenne 17 peut être effectuée selon l'état de l'art, en particulier par des connections coaxiales 19 et 20, ou par ligne triplaque 21 (ou microruban), comme représenté sur les figures 4 et 5. L'alimentation se faisant alors sans contact.

La circonférence moyenne de la fente 17 est de l'ordre de la longueur d'onde.

Afin de supprimer une éventuelle différence de potentiel entre les conducteurs 18 et 14, des liaisons électriques par plots métalliques, ou vis peuvent être disposées autour de la fente 17.

Dans le cas d'alimentation par ligne coaxiale de l'antenne 10, 11 est nécessaire de prévoir le passage des accès (15, 16 dans le cas de deux accès) à travers les différentes épaisseurs de substrats ou de conducteurs (18, 22, 13 et 12). Ces jonctions, tendant à neutraliser le champ électrique naissant entre les conducteurs 13 et 18, ne perturbent pas fondamentalement le fonctionnement de la fente 17.

La figure 6 représente les courants 23 rayonnants, de nature électrique, de l'antenne 10 et la polarisation principale, excitée, du champ électrique E. Les courants actifs sont disposés de part et d'autre de l'axe de symétrie (Mode TM₁₁).

La figure 7 représente les courants rayonnants, de nature magnétique, de l'antenne 17 et la polarisation principale excitée. Les courants actifs 24 sont disposés, contrairement au cas précédent, le long de l'axe de symétrie, pour un champ rayonné de même direction que précédemment.

De par la nature et la disposition de ces courants rayonnants 23 et 24 des antennes 10 et 17, le couplage entre les deux antennes est minimal, ce qui constitue un des avantages de l'invention. Les antennes 10 et 17 présentent ainsi des surfaces très voisines, des performances de rayonnement semblables, tout en présentant un couplage minimum entre les lignes d'alimentation des deux antennes.

L'adaptation des divers accès à une impédance choisie et l'élargissement de la bande passante peuvent être obtenus selon les techniques de l'homme de l'art, par modifications de :
- la largeur du ruban métallique 10 et la largeur de la fente 17 ;
- la hauteur des espaceurs 12 et 22 ;
- la nature diélectrique des espaceurs 12 et 22 ;
- les caractéristiques électriques des lignes d'alimentation des antennes 10 et 17.

Dans une autre réalisation de l'invention, on utilise une fente annulaire et un "patch" circulaire ; L'antenne 10 est alors une antenne résonnante circulaire ("circular disk" en anglo-saxon).

La figure 8 montre alors une coupe d'un tel dispositif. Ce dispositif facilite le réglage de l'adaptation de l'antenne 10, par déplacement vers le centre du disque, des accès 15 et 16.

La figure 9 montre alors les courants rayonnants 25 intervenant dans une telle antenne 10.

Dans une autre réalisation de l'invention, on utilise une fente annulaire et un dipôle. L'antenne 10 peut être, en effet, avantageusement remplacée par un dipôle simple ou croisé, imprimé ou filaire. L'excitation de cette antenne se fait alors selon les connaissances de l'homme de l'art.

Dans une autre réalisation de l'invention, on effectue la génération de polarisation circulaire par un accès : Dans le cas où les bandes de fréquence spécifiées sont suffisamment étroites selon les performances recherchées, la polarisation circulaire générée par une des deux, ou les deux antennes peut être obtenue en dissymétrisant la ou les antenne(s), selon des techniques connues de l'homme de l'art (oreilles ou "ear", évidements ou "notches") comme représenté respectivement aux figures 10 et 11.

Indépendamment du positionnement de l'antenne 17 par rapport à l'antenne 10, le dispositif est alors avantageusement utilisable, lorsque les sens de polarisation circulaire des ondes électromagnétiques rayonnées sont identiques. Le couplage entre les deux antennes est alors minimal.

Quelque soit la réalisation du dispositif décrite précédemment, celle-ci peut être avantageusement utilisée pour exciter deux ondes à des fréquences différentes dans un guide d'onde 26 selon la figure 12. Ce dispositif est particulièrement adapté lorsque les ondes sont polarisées circulairement et de même sens, la génération de l'ellipticité de l'onde se faisant par irrégularités sur les antennes ou alimentations par deux ou quatre accès à l'aide des coupleurs 0°, 90° ou 0, 90°, 180°, 270°

Il est bien entendu que la présente invention n'a été décrite et représentée qu'à titre d'exemple préférentiel et que l'on pourra remplacer ses éléments constitutifs par des éléments équivalents sans, pour autant, sortir du cadre de l'invention.

Ainsi le guide d'onde peut être circulaire, hexagonal, elliptique ou carré.

Ainsi les antennes 10 et 17 peuvent être de forme carrée, elliptique, rectangulaire : une antenne d'une forme peut être associée à une antenne d'une autre forme, un type d'alimentation peut être associé à un autre type d'alimentation.

Ainsi un élargissement de bande peut être obtenu par empilage d'éléments rayonnants non alimentés par accroissement de la complexité du circuit d'adaptation.

Ainsi ce dispositif peut être associé à d'autres dispositifs déjà existant pour constituer un élément tribande, quadribande etc...

Ainsi une antenne réseau peut être réalisée en regroupant différents éléments rayonnants tels que décrits précédemment.

## Revendications

1. Dispositif rayonnant diplexant, comprenant au moins deux éléments rayonnants (10; 13,14), au moins deux séparateurs diélectriques (12, 22), et un plan réflecteur (18), ledit dispositif étant réalisé par empilage de ces éléments dans l'ordre suivant :
un premier élément rayonnant (10) constitué par un seul élément électriquement conducteur ;
un premier séparateur diélectrique (12) ;
un deuxième élément rayonnant (13,14) ;
un deuxième séparateur diélectrique (22) ;
ledit plan réflecteur (18) ;
ledit dispositif comprenant en outre des moyens (15, 16) d'alimentation desdits éléments rayonnants ; **caractérisé** **en ce que** ledit deuxième élément rayonnant est une fente définie par deux éléments électriquement conducteurs (13,14) dont l'un (14) entoure l'autre (13) pour définir une fente entre les deux ; ladite fente étant alimentée par au moins une ligne de transmission ; et en ce que lors de l'excitation desdits éléments rayonnants, deux courants électriques rayonnants circulent dans ledit premier élément rayonnant (10), espacés l'un de l'autre, et deux courants magnétiques rayonnants circulent dans ledit deuxième élément rayonnant (13, 14), espacés l'un de l'autre ; de manière à minimiser le couplage entre les deux éléments rayonnants résonnants.

2. Dispositif selon la revendication 1, caractérisé en ce que le premier élément rayonnant (10) ayant la forme d'une bague annulaire constituée d'un ruban conducteur de forme circulaire.

3. Dispositif selon la revendication 1, caractérisé en ce que le second élément rayonnant est une fente annulaire (17) constituée d'un conducteur (14) faisant plan de masse supérieur, d'un disque conducteur (13) et d'un plan réflecteur (18) rendant le rayonnement de la fente unidirectionnel.

4. Dispositif selon les revendications 2 ou 3, caractérisé en ce qu'un espaceur de nature diélectrique sépare le premier et le second éléments rayonnants (10 ; 13, 14).

5. Dispositif selon les revendications 2 à 4, caractérisé en ce qu'un second espaceur de nature diélectrique (22) sépare le second élément rayonnant (13, 14) de son plan réflecteur (18).

6. Dispositif selon la revendication 4, caractérisé en ce qu'une source hyperfréquence, alimentant le premier élément rayonnant (10), est connectée à un ou au moins deux accès déduits les uns des autres par une rotation de 90 degrés.

7. Dispositif selon la revendication 1, caractérisé en ce que le premier élément rayonnant (10) est une antenne résonnante circulaire.

8. Dispositif selon l'une quelconque des revendications précédentes, caractérisé en ce qu'il est disposé dans un guide d'onde pour exciter celui-ci.

9. Dispositif selon l'une quelconque des revendications précédentes, caractérisé en ce que les ondes générées sont en polarisation linéaire, double polarisation linéaire, polarisation circulaire ou double polarisation circulaire.

10. Antenne réseau, caractérisée en ce qu'elle comprend un groupement de dispositifs selon l'une quelconque des revendications précédentes.

## Patentansprüche

1. Diplex-Strahlungsvorrichtung, die mindestens zwei strahlende Elemente (10; 13, 14), mindestens zwei dielektrische Separatoren (12, 22) und eine Reflektorebene (18) aufweist, wobei die Vorrichtung durch Stapeln dieser Elemente in folgender Reihenfolge hergestellt ist:
ein erstes strahlendes Element (10), das aus einem einzigen elektrisch leitenden Element besteht,
ein erster dielektrischer Separator (12),
ein zweites strahlendes Element (13, 14),
ein zweiter dielektrischer Separator (22),
die Reflektorebene (18),
wobei die Vorrichtung weiter Mittel (15, 16) zum Speisen der strahlenden Elemente aufweist, dadurch gekennzeichnet, daß das zweite strahlende Element ein Schlitz ist, der durch zwei elektrisch leitende Elemente (13, 14) definiert wird, von denen das eine (14) das andere (13) umgibt, um einen Schlitz zwischen den beiden zu bilden, der durch mindestens eine Übertragungsleitung gespeist wird, und daß während der Anregung der strahlenden Elemente zwei strahlende elektrische Ströme im ersten strahlenden Element (10), die voneinander einen Abstand haben, und zwei strahlende magnetische Ströme im zweiten strahlenden Element (13, 14) fließen, die voneinander einen Abstand haben, derart, daß die Kopplung zwischen den beiden strahlenden Resonanzelementen minimiert wird.

2. Vorrichtung nach Anspruch 1, dadurch gekennzeichnet, daß das erste strahlende Element (10) die Form eines kreisförmigen Ringes besitzt, der aus einem kreisförmigen Streifenleiter besteht.

3. Vorrichtung nach Anspruch 1, dadurch gekennzeichnet, daß das zweite strahlende Element ein ringförmiger Schlitz (17) ist, bestehend aus einem Leiter (14), welcher eine obere Masseebene bildet, einer leitenden Scheibe (13) und einer reflektierenden Ebene (18), welche die Strahlung des Schlitzes in eine Richtung lenkt.

4. Vorrichtung nach Anspruch 2 oder 3, dadurch gekennzeichnet, daß ein dielektrischer Abstandshalter das erste und das zweite strahlende Element (10; 13, 14) voneinander trennt.

5. Vorrichtung nach den Ansprüchen 2 bis 4, dadurch gekennzeichnet, daß ein zweiter dielektrischer Abstandshalter (22) das zweite strahlende Element (13, 14) von seiner reflektierenden Ebene (18) trennt.

6. Vorrichtung nach Anspruch 4, dadurch gekennzeichnet, daß eine Mikrowellenquelle, die das erste strahlende Element (10) speist, mit einem oder mit mindestens zwei Anschlüssen verbunden ist, die voneinander durch eine Drehung um 90° abgeleitet sind.

7. Vorrichtung nach Anspruch 1, dadurch gekennzeichnet, daß das erste strahlende Element (10) eine kreisförmige schwingende Antenne ist.

8. Vorrichtung nach einem beliebigen der vorhergehenden Ansprüche, dadurch gekennzeichnet, daß sie in einem Wellenleiter angeordnet ist, um diesen anzuregen.

9. Vorrichtung nach einem beliebigen der vorhergehenden Ansprüche, dadurch gekennzeichnet, daß die erzeugten Wellen solche mit linearer Polarisation, linearer Doppelpolarisation, zirkularer Polarisation oder zirkularer Doppelpolarisation sind.

10. Netzantenne, dadurch gekennzeichnet, daß sie eine Kombination von Vorrichtungen gemäß einem beliebigen der vorhergehenden Ansprüche aufweist.

## Claims

1. A diplexing radiating device, comprising at least two radiating elements (10; 13, 14), at least two dielectric separators (12, 22) and a reflecting plane (18), said device being made by stacking these elements in the following order:
a first radiating element (10) constituted by a single electrically conductive element;
a first dielectric separator (12);
a second radiating element (13, 14);
a second dielectric separator (22); and
said reflecting plane (18);
said device further comprising means (15, 16) of feeding said radiating elements;
the device being characterized in that said second radiating element is a slot defined by two electrically conductive elements (13, 14) of which one (14) surrounds the other (13) in order to define a slot between them; said slot being fed by at least one transmission line;
and in that at the time of exciting said radiating elements, two radiating electrical currents which are spaced apart from each other flow in said first radiating element (10), and two radiating magnetic currents which are spaced apart from each other flow in said second radiating element (13, 14), in a manner as to minimize the coupling between the two resonant radiating elements.

2. A device according to claim 1, characterized in that the first radiating element (10) in the form of an annular ring constituted by a conductive strip which is circular in shape.

3. A device according to claim 1, characterized in that the second radiating element is an annular slot (17) constituted by a conductor (14) constituting an upper ground plane, by a conductive disk (13), and by a reflecting plane (18) making the radiation from the slot unidirectional.

4. A device according to claim 2 or 3, characterized in that a dielectric spacer separates the first and second radiating elements (10; 13, 14).

5. A device according to any one of claims 2 to 4, characterized in that a second dielectric spacer (22) separates the second radiating element (13, 14) from its reflecting plane (18).

6. A device according to claim 4, characterized in that a microwave source feeding the first radiating element (10) is connected to one or at least two accesses offset from each other by rotation through 90°.

7. A device according to claim 1, characterized in that the first radiating element (10) is a circular resonant antenna.

8. A device according to any preceding claim, characterized in that it is disposed in a waveguide for the purpose of exciting the waveguide.

9. A device according to any preceding claim, characterized in that the waves it generates are linearly polarized, are polarized linearly in two different directions, are circularly polarized, or are polarized circularly in two different directions.

10. An array antenna, characterized in that it comprises a group of devices according to any preceding claim.
